# EUROPÄISCHE PATENTSCHRIFT

(11) **EP 0 274 001 B1**
(45) Veröffentlichungstag und Bekanntmachung des Hinweises auf die Patenterteilung: **25.07.1990**
(21) Anmeldenummer: 87109383.7
(22) Anmeldetag: 30.06.1987
(51) Int. Cl.: B21D 51/44

(54) **Verfahren und Vorrichtung zur Herstellung einer Verschlussmembrane**
Method and device for manufacturing a seal diaphragm
Procédé et dispositif pour la fabrication d'une membrane d'obturation

(30) Priorität: 07.01.1987 DE 3700241
(43) Veröffentlichungstag der Anmeldung: 13.07.1988
(73) Patentinhaber: Machinefabriek Markhorst B.V., NL-7772 BA Hardenberg (NL)
(72) Erfinder: Hakkers, H. P., NL-7691 AK Bergentheim (NL)
(74) Vertreter: Habbel, Hans-Georg, Dipl.-Ing.

(56) Entgegenhaltungen:
- DE-A- 2 919 395
- DE-A- 3 113 279
- US-A- 4 216 736

## Beschreibung

Die Erfindung bezieht sich auf eine Vorrichtung zur Herstellung von tiefgezogenen Verschlußmembranen für Dosen gemäß dem Oberbegriff des Hauptanspruches.

Tiefgezogene Verschlußmembranen für insbesondere Lebensmittel aufnehmende Dosen sind bekannt. Hierbei ist ein Membrankragen vorgesehen, der den oberen Rand der Dose abdeckt und schützt, wobei ein Dosenüberdeckungsteil den Doseninhalt übergreift. Bei öffnen der Dose wird der Dosenüberdeckungsteil abgezogen. Außerdem ist ein sogenannter Steckdeckel vorgesehen, der bei noch vorhandenem Dosenüberdeckungsteil diesen gegen Beschädigungen schützt und bei abgenommenem Dosenüberdeckungsteil den Doseninhalt schützend übergreift.

Um die Trennung zwischen Membrankragen und Dosenüberdeckungsteil vorzunehmen, ist es bekannt, bei in die Dose eingesetzter Verschlußmembrane diese von innen her mit einem umlaufenden Schneidmesser aufzutrennen. Diese Anordnung und Verfahrensweise hat den Nachteil, daß häufig die eigentliche Dose verletzt wird, so daß dort Zersetzungserscheinungen auftreten können. Außerdem ist dieses Verfahren deshalb nachteilig, da insbesondere bei aus Pappe bestehenden Dosen der Innendurchmesser nie genau konstant ist, so daß es vorkommen kann, daß auf einem Bereich die Dose sehr tief eingeschnitten wird, in einem anderen Bereich aber eine Trennung der Verschlußmembrane nicht erfolgt.

Aus der DE-A1 3 113 279 ist es bekannt, die Verschlußmembrane von außen her aufzuschneiden und im getrennten Zustand in die Dose einzusetzen. Diese Verfahrensweise ist aufwendig, da das von außen wirksame Schneidwerkzeug einen erheblichen Maschinenaufwand erfordert und das Aufschneiden und Einsetzen nur in einem kombinierten Arbeitsvorgang erfolgen kann, d.h. die aufgetrennte Verschlußmembrane ist für sich selbst nicht mehr handhabungsfähig, kann beispielsweise nicht verschickt werden.

Aus der EP-A 0 007 487 ist eine gattungsbildende Vorrichtung aus den Fig. 3 bis 9 bekannt. Hier wird vorgeschlagen, den Membrankragen der Verschlußmembrane mittels harter Preßflächen entlang einer später als Sollbruchlinie dienenden Umfangslinie in seiner Stärke zu verringern und zu perforieren. Die Membrane soll dann in die Dosenöffnung eingesetzt werden und durch Aufbringen eines radial nach außen wirkenden, im Bereich der Sollbruchlinie verlaufenden und eines zur Dosenlängsachse axial wirkenden Druckes soll der Membrankragen von dem Dosenüberdeckungsteil getrennt werden. Hier erfolgt das Trennen zwischen Dosenüberdeckungsteil und Membrankragen zwar vom Inneren der eigentlichen Verschlußmembrane her, hat aber den Nachteil, daß durch das Verpressen eine Durchmesseränderung der gesamten Verschlußmembrane eintritt, da das verpreßte Material ja ausweichen muß. Die Membrane ist daher nicht mehr genau und in ihrem eingesetzten Zustand kann es zu Undichtigkeiten zwischen der Außenseite der Membrane und der Innenseite der Doseninnenwand kommen.

Der Erfindung liegt die Aufgabe zugrunde, eine kostengünstige Vorrichtung zu schaffen, mit der vom Inneren der tiefgezogenen Verschlußmembrane her ein Trennen des Membrankragens vom Dosenüberdeckungsteil erfolgen kann, wobei die Außenfläche der Verschlußmembrane in ihrem zylindrischen Teil vollkommen glatt und im Durchmesser unverändert bleibt und daher leicht in die Dose eingesetzt werden kann, wobei die Wandstärke der Wandung der Verschlußmembrane nur im Bereich der wirksamwerdenden Schneidwerkzeuge verringert wird.

Diese der Erfindung zugrundeliegende Aufgabe wird durch die Lehre des Hauptanspruches gelöst.

Weitere Einzelheiten sind in den Unteransprüchen erläutert.

Mit anderen Worten ausgedrückt, schlägt die Erfindung vor, daß in die Werkzeugmaschine, in der die Formung der tiefgezogenen Verschlußmembrane erfolgt, gleichzeitig im Inneren der topfförmigen Verschlußmembrane ein Schneidwerkzeug angeordnet ist, das durch eine einfache Bewegung eines Druckstempels zur Wirkung gebracht werden kann, wobei der Druckstempel sich quer zur Projektionsebene des Schneidmessers erstreckt und in der gleichen Richtung arbeitet wie der Formstempel für die Verformung der Verschlußmembrane und daß weiterhin die Trennung zwischen dem Membrankragen und dem Dosenüberdeckungsteil nur auf einem Teil des Umfanges des Schneidmessers erfolgt, so daß dadurch zwar eine saubere Trennung in den gewünschten Bereichen zwischen den beiden Teilen erfolgt, aber noch Stege vorhanden sind, die die beiden Teile miteinander zusammenhalten, wobei diese Stege aber so klein sind, daß sie problemlos beim Einsetzen der Verschlußmembrane in die Dose aufgetrennt werden können.

Vorzugsweise ist das Schneidmesser als rundes oder polygonales Schneidringmesser ausgebildet und kann an seinem Umfang mit Kerben ausgebildet, aber auch ohne Kerben ausgebildet sein.

Ein Ausführungsbeispiel der Erfindung wird nachfolgend anhand der Zeichnung erläutert.

Die Zeichnung zeigt dabei in
Fig. 1 teilweise geschnitten, teilweise schaubildlich ein Schneidringmesser, in
Fig. 2 die Anordnung des Schneidringmessers in einer Formstation im Ruhezustand des Schneidmessers und in
Fig. 3 die Anordnung des Schneidringmessers in der Formstation bei niedergedrücktem Druckstempel.

In den Fig. 2 und 3 ist schematisch ein Werkzeug für eine Verschlußmembrane dargestellt, wobei eine Formmatrize M erkennbar ist, ein Patrizenstempel P, ein Festleger L für den Membrankragen und ein Trennwerkzeug T.

In Fig. 1 ist ein rundes, als Tellerfeder ausgebildetes Schneidringmesser 1 gezeichnet, das aus Federstahl besteht und eine angeschärfte Schneidkante 2 aufweist. Das Schneidringmesser 1 ist in Art einer Tellerfeder ausgebildet, d.h. er ist von dem Außenumfang der Schneidkante zum Inneren hin ansteigend ausgebildet und weist außerdem eine Innenöffnung 3 auf, die der Aufnahme eines Widerlagers 4 eines Druckstempels 5 dient.

Die eigentliche Schneidkante 2 ist am äußeren unteren Bereich des Schneidringmessers 1 vorgesehen.

Über den Umfang der Schneidkante verteilt sind bei dem dargestellten Ausführungsbeispiel Kerben 6 ausgearbeitet, d.h. im Bereich dieser Kerben 6 ist die Schneidwirkung der eigentlichen Schneidkante 2 unterbrochen. Mit 7 ist eine Verschlußmembrane bezeichnet, die ein Dosenüberdeckungsteil 8 und einen Membrankragen 9 aufweist, der bei der Darstellung in Fig. 2 und 3 noch nicht vollständig umgebogen ist, sondern das vollständige Umbiegen des Membrankragens 9 erfolgt erst im aufgesetzten Zustand auf die in der Zeichnung nicht dargestellte Dose.

Der Druckstempel 5 wird in Richtung des Pfeiles F in Fig. 3 bewegt und bewirkt bei seinem Niedergang eine Verschiebung der Schneidkante 2 nach außen, so wie dies in Fig. 3 dargestellt ist, während in Fig. 2 die Schneidkante nach innen eingezogen ist, so daß ein problemloses Formen der eigentlichen Verschlußmembrane 7 erfolgen kann.

Wird nunmehr - wie in Fig. 3 dargestellt - der Druckstempel 5 nach unten bewegt, gelangt die eigentliche Schneidkante in die in der Zeichnung übertrieben dick dargestellte Verschlußmembrane 7 und trennt im Bereich der Schneidkante 2 die Verschlußmembrane durch, so daß dadurch das Dosenüberdeckungsteil 8 und der Membrankragen 9 geschaffen werden.

Da aber die Schneidwirkung des Schneidringmessers 1 entweder aufgrund der Kerben 6 oder bei glatter Schneidkante 2, weil die Abwärtsbewegung in Richtung des Pfeiles B geringer ist, nicht über den gesamten Umfang erfolgt, hängen der Membrankragen 9 und der Dosenüberdeckungsteil 8 noch zusammen und sind daher als Gesamtheit handhabbar.

Wird nunmehr die so eingeschnittene Verschlußmembrane 7 in an sich bekannter Weise in eine Dose eingesetzt, erfolgt beim Einsetzen ein Trennen zwischen Membrankragen 9 und Dosenüberdeckungsteil 8, wobei eventuell entstehende Schneidgrate im Bereich der Verschlußmembrane 7 durch die Schneidkante 2 nach außen der Verschlußmembrane 7 gerichtet sind, d.h. zum Inneren der Dosenwandung. Wird anschließend ein nicht dargestellter Steckdeckel eingesetzt, bilden diese Schneidgrate keine Behinderung für den Deckel und hier kann es nicht zu Beschädigungen der Verschlußmembrane 7 kommen.

## Patentansprüche

1. Vorrichtung zur Herstellung einer tiefgezogenen Verschlußmembrane (7) für Dosen mit einer Formmatrize (M) und einem Patrizenstempel (P) zur Formung eines in den Dosenrumpf einsetzbaren Dosenüberdeckungsteiles (8), einem Festleger (L) für einen den Dosenrand übergreifenden Membrankragen (9) und einem Trennwerkzeug (T), das vom Inneren her den Membrankragen (9) vom Dosenüberdeckungsteil (8) fast vollständig trennt, gekennzeichnet durch ein an seinem Außenumfang eine Schneidkante (2) aufweisendes und als Tellerfeder ausgebildetes Schneidringmesser (1) aus Federstahl, als Trennwerkzeug (T), das von der Schneidkante (2) zu seiner Innenöffnung (3) ansteigend ausgebildet ist, und einen Druckstempel (5), der senkrecht zur Projektionsebene des Schneidringmessers (1) bewegbar ist und bei seiner Bewegung die Schneidkante (2) nach außen zwingt.

2. Vorrichtung nach Anspruch 1, dadurch gekennzeichnet, daß die Schneidkante (2) über den Umfang verteilt mehrere Kerben (6) aufweist, die die Schneidwirkung in diesem Bereich aufheben.

3. Vorrichtung nach Anspruch 1, dadurch gekennzeichnet, daß das Schneidringmesser (1) an seinem Außenumfang ringförmig ausgebildet ist.

4. Vorrichtung nach Anspruch 1, dadurch gekennzeichnet, daß das Schneidringmesser (1) an seinem Außenumfang polygonal ausgebildet ist.

## Claims

1. Device for manufacturing a deep-drawn seal diaphragm (7) for cans and other small containers, with a female mould (M) and a male mould (P) for forming a can cover part (8) insertable in the can body, a securing element (L) for a diaphragm collar (9) extending over the can rim, and a severing tool (T) which, from the inside, almost completely severs the diaphragm collar (9) from the can cover part (8), characterised by an annular cutting knife (1) made of spring steel as the severing tool (T), said knife having a cutting edge (2) at its external circumference and being constructed as a cup spring, and being shaped so as to extend upwards from the cutting edge (2) to its inside aperture (3), and by a press ram (5) which is adapted to be moved perpendicularly to the projection plane of the annular cutting knife (1) and, as it moves, forces the cutting edge (2) outwards.

2. Device according to claim 1, characterised in that the cutting edge (2) comprises, distributed over the circumference, a plurality of indentations (6) which obviate a cutting effect in this region.

3. Device according to claim 1, characterised in that the annular cutting knife (1) is ring-shaped at its external circumference.

4. Device according to claim 1, characterised in that the annular cutting knife (1) is given a polygonal shape at its outer periphery.

## Revendications

1. Dispositif pour fabriquer une membrane de fermeture (7) emboutie pour boîtes de conserves, comportant une matrice de façonnage (M) et un poinçon (P) pour former un élément de recouvrement (8) de boîte pouvant être inséré dans le corps de la boîte, un fixateur (L) pour un rebord (9) de membrane qui empiète sur le bord de la boîte, et un outil de séparation (T) qui, de l'intérieur, sépare le rebord de la membrane (9) presque complètement de l'élément de recouvrement (8) de la boîte, caractérisé en ce qu'il comporte un couteau annulaire de découpe (1) qui présente une arête coupante (2) sur sa périphérie extérieure, va en remontant de l'arête coupante (2) vers son orifice central (3) et est réalisé sous la forme d'un ressort Belleville en acier à ressorts en tant qu'outil de séparation (^{T}), et un poinçon de compression (5) pouvant se déplacer perpendiculairement au plan de projection du couteau annulaire de découpe (1) et qui, lorsqu'il se déplace, contraint l'arête coupante (2) à se déplacer vers l'extérieur.

2. Dispositif selon la revendication 1, caractérisé en ce que l'arête coupante (2) présente plusieurs encoches (6) réparties sur son pourtour, lesquelles suppriment l'effet de découpe à ce niveau.

3. Dispositif selon la revendication 1, caractérisé en ce que le couteau annulaire de découpe (1) est réalisé en forme d'anneau au niveau de sa périphérie extérieure.

4. Dispositif selon la revendication 1, caractérisé en ce que le couteau annulaire de découpe (1) est réalisé en forme de polygone au niveau de sa périphérie extérieure.
